# EUROPÄISCHE PATENTSCHRIFT

(11) **EP 0 616 072 B1**
(45) Veröffentlichungstag und Bekanntmachung des Hinweises auf die Patenterteilung: **18.06.1997**
(21) Anmeldenummer: 94102519.9
(22) Anmeldetag: 19.02.1994
(51) Int. Cl.: D21D 5/04, D21D 5/02

(54) **Verfahren zur Sortierung von Faserstoffsuspension sowie Sortiervorrichtung zu seiner Durchführung**
Process for screening a fibrous suspension and apparatus for its application
Procédé de triage d'un suspension de fibres et dispositif de triage pour son application

(30) Priorität: 16.03.1993 DE 4308225
(43) Veröffentlichungstag der Anmeldung: 21.09.1994
(73) Patentinhaber: Voith Sulzer Stoffaufbereitung GmbH, 88191 Ravensburg (DE)
(72) Erfinder: Mannes, Wolfgang, D-89312 Günzburg-Reisensburg (DE)

(56) Entgegenhaltungen:
- EP-A- 0 465 312
- DE-A- 2 750 499
- DE-U- 9 303 811
- US-A- 2 480 119

## Beschreibung

Die Erfindung betrifft eine Siebvorrichtung zur Sortierung von Faserstoffsuspension gemäß Oberbegriff des Anspruchs 1.

Sortierverfahren werden häufig in Anlagen zur Aufbereitung von Altpapier angewendet, eventuell auch bei der Behandlung von Zellstoffsuspensionen. Das Ziel bei einer solchen Behandlung von Faserstoffsuspensionen ist die Abtrennung von Verunreinigungen oder nicht genügend auflösbaren Faserstoffstücken. Im Vordergrund stehen dabei verunreinigende Stoffe, die aus der Benutzung des Papiers stammen und bei der Verarbeitung und Wiederverwendung des aufbereiteten Altpapiers stören würden. Dabei ist insbesondere an Kunststoffverunreinigungen, Kleberücken und hochnaßfeste Papieranteile zu denken. Andere Verunreinigungen können zwar prinzipiell auch durch derartige Siebvorrichtungen entfernt werden; es empfiehlt sich aber aus ökonomischen Gründen in vielen Fällen die Ausnutzung der von der Suspension abweichenden Dichte, was insbesondere Steine, Glasscherben und Metallteile betrifft, in Hydrozyklonen. Die Styroporteile haben zwar auch die Eigenschaft, aufgrund einer sehr viel geringeren Dichte leicht aufzuschwimmen und dadurch in Hydrozyklone entfernbar zu sein, andererseits sind sie aber sehr leicht durch mechanische Kräfte so weit zu zerkleinern, daß ihre Entfernung dann schwierig wird. Aus diesem Grunde wird es oft auch gewünscht, Styroporteile sehr früh im Aufbereitungsprozeß aus der Suspension zu entfernen.

Damit überhaupt ein derartiges Sortierverfahren betriebssicher ausgeführt werden kann, sind die erwähnten Mittel zur Räumung einzusetzen. Neben der an sich gewünschten Wirkung, nämlich das Absetzen und Zusetzen von Maschinenteilen zu verhindern, können sie auch die unerwünschte haben , nämlich die an sich aufgrund ihrer Größe ausscheidbaren Feststoffteilchen so weit zu zerkleinern, daß ihre Ausscheidung schwierig wird. Es wurde auch versucht, diesen Nachteil dadurch zu vermeiden, daß die Räummittel auf der Gutstoffseite der Trennmittel eingesetzt wurden. Das ergab aber nicht immer eine ausreichende Sicherheit gegen Verstopfen, zumal nicht bei starker Schmutzbelastung.

Um die beschriebenen Sortierverfahren durchzuführen, werden Sorbervorrichtungen der im Oberbegriff angegebenen Art verwendet. So ist z.B. aus der EP-A-0 465 312 eine Siebvorrichtung bekannt, die ebenfalls beidseitig des ebenen Trennelementes, also an der Zulaufseite und an der Durchlaufseite mit bewegbaren Rotoren versehen ist, wobei auf der Durchlaufseite Räumer und auf der Zulaufseite Strömungsschaufeln vorhanden sind. Bei dieser bekannten Siebvorrichtung soll die Freihaltung des Siebes dadurch gewährleistet werden, daß mit Hilfe der Strömungsschaufeln ein Axialsog am Sieb erzeugt wird. Hierdurch und durch die weiterhin gewünschte Funktion des Stoffaufschlagens wird jedoch ein beträchtlicher Umtrieb erzeugt, der Energie kostet und sowohl die Zerkleinerung der abgewiesenen Stoffe als auch den Verschleiß der Bauteile fördert.

In der US-A-2 480 119 soll die Siebfreihaltung durch wechselseitiges Vorbeilaufen der beidseitig angebrachten Rotorflügel verbessert werden. Auch diese Methode ist mit beträchtlichem Energieeinsatz verbunden und fördert das Zerkleinern der aufgrund ihrer Größe abgewiesenen Feststoffe.

Die Erfindung setzt sich daher zum Ziel, eine Siebvorrichtung zu schaffen, die einen einwandfreien Betrieb garantiert, insbesondere die Verstopfungsfreiheit bei kontinuierlicher Fahrweise, andererseits aber die auszuscheidenden Verunreinigungen nicht oder höchstens so weit zerkleinert, daß ihre Ausscheidung effektiv und wirtschaftlich möglich ist.

Dieses Ziel wird durch die Merkmale im Kennzeichen des Anspruchs 1 voll erfüllt. Vorteilhafte Vorrichtungen zur Ausführung der Erfindung sind in den sich anschließenden Unteransprüchen aufgeführt.

Durch diese Maßnahmen wird einerseits an der Durchlaufseite mit den dort arbeitenden Räumern eine intensive Freihaltung der Öffnungen in der Trennwand möglich, insbesondere durch Druck- und Saugimpulse, die stark genug sind, um auch in den Öffnungen und durch sie hindurch zu wirken. Diese Druck- und Saugimpulse sind Folge einer großen Relativbewegung zwischen Suspension und Räumem. Andererseits werden durch die Strömungsschaufeln auf der Gegenseite, also der Zulaufseite der mit Öffnungen versehenen Trennwand, die abgewiesenen, sich dort aufkonzentrierenden Feststoffe sehr schonend abtransportiert .

In den zur Durchführung des Verfahrens vorgesehenen Vorrichtungen sind die Strömungsschaufeln so gestaltet und relativ zu den übrigen Teilen der Maschine positioniert, daß eine mechanische Zerkleinerung der Feststoffe äußerst gering wird. Dazu können relativ große Abstände zu den Teilen der Maschine, relativ zu denen sich die Strömungsschaufeln bewegen, gewählt werden, abgerundete Kanten an den Strömungsschaufeln und/oder eine Querschnittsgeometrie der Schaufeln, welche derart ausgebildet ist, daß eine möglichst weitgehende Impulsübertragung auf die Suspension stattfindet, und so die Relativbewegung zwischen Suspension und Strömungsschaufeln verringert wird.

Die Wirkung der Strömungsschaufeln kann dabei mit Vorteil so eingestellt werden, daß eine Transportbewegung der Feststoffe an der Zulaufseite erfolgt, wenn sie gerade durch den durch die Öffnungen wirkenden Druckimpuls der Räumer von der Trennwand abgehoben werden. Ein Zusetzen der Öffnungen in der Trennwand kann daher nicht auftreten.

Eine geringe mechanische Beanspruchung des Faserstoffes kann aber gelegentlich auch erwünscht sein, solange keine zu starke Schmutzstoff-Zerkleinerung auftritt.

Die Erfindung und ihre Vorteile werden erläutert durch die Figuren 1 bis 4.

Dabei zeigen
- Fig. 1: grob schematisch die Wirkung der erfindungsgemäßen Sortiervorrichtung,
- Fig. 2: eine Siebvorrichtung mit ebener Trennwand,
- Fig. 3: eine Detailansicht der in Fig. 2 gezeigten Vorrichtung,
- Fig. 4: eine Siebvorrichtung mit zylindrischer Trennwand,
- Fig. 5: eine Siebvorrichtung mit Rotoren von stark unterschiedlichen Durchmessern.

Die Fig. 1 zeigt in 3 Phasen (1a, 1b, 1c), grob schematisch dargestellt, ein Modell des erfindungsgemäßen Sortiervorgangs. Gemäß Fig. 1 a bewegen sich sowohl eine Strömungsschaufel 7 als auch ein Räumer 6 entlang einer als Trennelement dienenden Trennwand 3. Die Suspensionsströmung ist durch Pfeile 12 im Bereich der Öffnungen 2 angedeutet. Dort, wo gerade der Räumer 6 vorbeiläuft, bildet sich ein Druckimpuls aus, der eine Rückströmung durch die Öffnungen des Trennelements bewirkt. Man erkennt bereits das sich dem Trennelement nähemde Festteilchen 13. In Fig. 1 b hat sich das Festteilchen 13 an dasTrennelement 3 angesetzt und verstopft einen Teil der Öffnungen. Es nähert sich bereits die nächste Strömungsschaufel 7 sowie der nächste Räumer 6. Wie die Fig. 1 c zeigt, drückt der Druckimpuls des Räumers 6 das Festteilchen so weit vom Trennelement 3 ab, daß es durch die von der Schaufel 7 erzeugte Strömung fortbewegt werden kann.

Die Fig. 2 stellt als Beispiel eine erfindungsgemäße Siebvorrichtung dar. Sie zeigt schematisch in seitlicher Schnittansicht ein die Suspension S aufnehmendes Gehäuse 1, welches als Trennelement eine Trennwand 3 enthält. Die Trennwand 3 weist eine Vielzahl von Öffnungen 2 (Fig. 3) auf. Der Suspensionsstrom, der durch die Öffnungen 2 die Trennwand 3 passieren kann, wird aus dem Gehäuse durch einen Stutzen als Gutstoff G herausgeleitet. Die Restmenge gelangt durch einen anderen Stutzen als Reject R ebenfalls aus dem Gehäuse 1. Im normalen Betrieb ist die Menge G sehr viel größer als die Menge R.

Aufgrund der Wirkung der Trennwand kann man unterscheiden zwischen einer Zulaufseite 4 und einer Durchlaufseite 5. Auf der Durchlaufseite 5 sind die Räumer 6 als Teil eines Räumerrotors 8 sichtbar. Auch auf der Zulaufseite 4 der Trennwand 3 befinden sich Räummittel im weiteren Sinne, hier in Form von Strömungsschaufeln 7. Sie sind Teile eines Schaufelrotors 9, welcher - wie hier gezeichnet - durch eine Welle mit dem Räumerrotor 8 verbunden ist. Diese Verbindung ist aber nicht in jedem Fall erforderlich, wenn sie sich auch aus wirtschaftlichen Gründen zumeist empfiehlt.

Bei einer oben beschriebenen Verbindung der beiden Rotoren wird die Verbindungswelle hier zentral durch die Trennwand 3 geführt, wobei Abdichtteile 10 verwendet werden können Es kann allerdings auch sein, daß dort ein Spalt verbleibt, durch den ein Teil der Suspension strömen kann. Das wäre unschädlich, solange keine groben Teile in den Gußstoff gelangen und keine Blockierung dieses Zwischenraumes erfolgt.

Die Rotoren sind antreibbar, z.B. über eine Riemenscheibe 11. Ferner ist eine Lagerung 12 angedeutet.

Fig. 3 stellt einen Ausschnitt der Fig. 2 dar und zeigt insbesondere, wie der Abstand A1 zwischen Strömungsschaufeln 7 und Trennwand 3 sowie der Abstand A2 zwischen Trennwand 3 und Räumer 6 definiert ist.

Als Besonderheit ist in der Figur 4 der Außendurchmesser des Rotors mit den Strömungsschaufeln 7' so gewählt, daß er geringfügig kleiner ist als der Innendurchmesser der ringförmigen gelochten Trennwand 3'. Dadurch läßt sich diese leicht, d.h. ohne Abbau des die Strömungsschaufeln 7' tragenden Rotors von der Zulaufseite 4 her ein- und ausbauen. Der Rotor selbst wird kleiner und damit billiger. Seine Wirkung reicht im Betrieb auch in den radial außerhalb liegenden Bereich, so daß durch Zusammenwirken mit den nah an der Trennwand 3' vorbeilaufenden Räumern 6 die Löcher freigehalten werden können.

## Patentansprüche

1. Siebvorrichtung zur Sortierung von Faserstoffsuspension, insbesondere zur Abtrennung von Verunreinigungen aus einer Altpapier enthaltenden wässerigen Suspension mit einem Gehäuse (1) zur Aufnahme der zu behandelnden Faserstoffsuspension, welche als Trennelement eine mit Öffnungen (2) versehene ebene Trennwand (3,3') aufweist, die zur Zurückhaltung von Feststoffen aufgrund deren Größe an der Zulaufseite (4) dient und welche Wasser und Faserstoff zur Durchlaufseite (5) passieren läßt, mit hydraulische Druckstöße erzeugenden Räumern (6), die auf der Durchlaufseite (5) der Trennwand (3, 3') in einem Abstand von und entlang der Trennwand (3, 3') bewegbar sind sowie mit auf der Zulaufseite (5) der Trennwand (3, 3') in einem Abstand dazu bewegbaren Strömungsschaufeln (7, 7'),
**dadurch gekennzeichnet**,
daß die Strömungsschaufeln eine Pumpwirkung radial von innen nach außen haben und ihre Wirkung zur Räumung weniger intensiv ist als die der Räumer (6) auf der Zulaufseite (4).

2. Siebvorrichtung nach Anspruch 1,
**dadurch gekennzeichnet**,
daß die auf der Zulaufseite (4) bewegbaren Strömungsschaufeln (7, 7') die Form von Förder- oder Pumpschaufeln haben.

3. Siebvorrichtung nach Anspruch 1, oder 2,
**dadurch gekennzeichnet,**
daß die auf der Durchlaufseite (5) der Trennwand (3,3') bewegbaren Räumer (6) ein hydrodynamisches Profil zur Erzeugung von Druckstößen im wesentlichen quer zur Bewegungsrichtung aufweisen.

4. Siebvorrichtung nach einem der Ansprüche 1 bis 3,
**dadurch gekennzeichnet,**
daß der Abstand (A1) der auf der Zulaufseite (4) befindlichen Strömungsschaufeln (7, 7') von der Trennwand (3,3') mehr als doppelt so groß ist wie der Abstand (A2) der Räumer (6) auf der Durchlaufseite (5) von der Trennwand (3,3').

5. Siebvorrichtung nach einem der Ansprüche 1 bis 4,
**dadurch gekennzeichnet**,
daß die Räumer (6) zu einem Räumerrotor (8) und die Strömungsschaufeln (7,7') zu einem Schaufelrotor (9) gehören.

6. Siebvorrichtung nach Anspruch 5,
**dadurch gekennzeichnet,**
daß beide Rotoren (8 und 9) miteinander verbunden sind und mit der gleichen Drehzahl angetrieben sind.

7. Siebvorrichtung nach einem der Ansprüche 1 bis 6,
**dadurch gekennzeichnet**,
daß der Abstand (A2) zwischen Trennwand (3,3') und Räumern (6) zwischen 0,5 und 3 mm beträgt.

8. Siebvorrichtung nach einem der Ansprüche 1 bis 7,
**dadurch gekennzeichnet**,
daß der Abstand (A1) zwischen den Strömungsschaufeln (7,7') und der Trennwand (3,3') zwischen 20 und 50 mm beträgt.

9. Siebvorrichtung nach Anspruch 1,
**dadurch gekennzeichnet**,
daß die Trennwand (3') eine kreisringförmige Form hat und daß die radial äußere Erstreckung der Strömungsschaufel (7') kleiner ist als der Innendurchmesser der Trennwand (3').

10. Siebvorrichtung nach Anspruch 1,
**dadurch gekennzeichnet**,
daß die Öffnungen (2) eine Vielzahl von zylindrischen Löchern sind.

11. Siebvorrichtung nach Anspruch 1,
**dadurch gekennzeichnet,**
daß die Öffnungen (2) eine Vielzahl von in Strömungsrichtung der Suspension sich erweiternden konischen Löchern sind.

12. Siebvorrichtung nach Anspruch 1,
**dadurch gekennzeichnet**,
daß die Öffnungen (2) eine Vielzahl von Schlitzen sind.

## Claims

1. A screening device for screening pulp suspension, in particular for separating off impurities from an aqueous suspension containing waste paper, with a housing (1) for receiving the pulp suspension to be treated, which device has as separating element a flat partition (3, 3') provided with openings (2) which serves for retaining solids on the inlet side owing to their size (4) and which allows water and pulp to pass to the far side (5), with rakers (6) which generate hydraulic pressure surges and which are movable on the far side (5) of the partition (3, 3') at a distance from and along the partition (3, 3') and with flow blades (7, 7') movable on the inlet side (5) [sic] of the partition (3, 3') at a distance therefrom,
characterised in that
the flow blades have a pumping action radially from the inside outwards and their raking effect is less intensive than that of the rakers (6) on the inlet side (4).

2. A screening device according to Claim 1,
characterised in that the flow blades (7, 7') movable on the inlet side (4) are in the form of conveying or pump blades.

3. A screening device according to Claim 1 or 2,
characterised in that the rakers (6) which are movable on the far side (5) of the partition (3, 3') have a hydrodynamic profile for producing pressure surges substantially transversely to the direction of movement.

4. A screening device according to one of Claims 1 to 3, characterised in that the distance (A1) of the flow blades (7, 7') located on the inlet side (4) from the partition (3, 3') is more than twice as large as the distance (A2) of the rakers (6) on the far side (5) of the partition (3, 3').

5. A screening device according to one of Claims 1 to 4, characterised in that the rakers (6) belong to a raker rotor (8) and the flow blades (7, 7') to a blade rotor (9).

6. A screening device according to Claim 5,
characterised in that the two rotors (8 and 9) are connected together and are driven at the same speed.

7. A screening device according to one of Claims 1 to 6, characterised in that the distance (A2) between the partition (3, 3') and the rakers (6) is between 0.5 and 3 mm.

8. A screening device according to one of Claims 1 to 7, characterised in that the distance (A1) between the flow blades (7, 7') and the partition (3, 3') is between 20 and 50 mm.

9. A screening device according to Claim 1,
characterised in that the partition (3') is in the shape of a circular ring and that the radially outer extent of the flow blade (7') is smaller than the internal diameter of the partition (3').

10. A screening device according to Claim 1,
characterised in that the openings (2) are a plurality of cylindrical holes.

11. A screening device according to Claim 1,
characterised in that the openings (2) are a plurality of conical holes which widen in the direction of flow of the suspension.

12. A screening device according to Claim 1,
characterised in that the openings (2) are a plurality of slots.

## Revendications

1. Dispositif de tamisage pour le classement d'une suspension de matière fibreuse, en particulier pour la séparation d'impuretés contenues dans une suspension aqueuse, contenant des vieux papiers, avec un carter (1), destiné à recevoir la suspension de matière fibreuse à traiter, qui comporte comme élément de séparation une cloison (3, 3') plane, pourvue d'ouvertures (2), qui sert à retenir les matières solides, en raison de leur taille, sur le côté d'arrivée (4) et qui laisse passer l'eau et la matière fibreuse vers le côté de passage (5), avec des racleurs (6) produisant des coups de pression hydrauliques et qui sont déplaçables sur le côté de passage (5) de la cloison (3, 3') à une distance de la cloison (3, 3') et le long de celle-ci, ainsi qu'avec des pales d'écoulement (7, 7') déplaçables sur le côté d'arrivée (5) de la cloison (3, 3'), à distance de celle-ci, caractérisé en ce que les pales d'écoulement ont un effet de pompage radialement de l'intérieur vers l'extérieur et leur effet de raclage est moins intensif que celui des racleurs (6) sur le côté d'arrivée (4).

2. Dispositif de tamisage selon la revendication 1, caractérisé en ce que les pales d'écoulement (7, 7'), déplaçables sur le côté d'arrivée (4), ont la forme de pales de transport ou de pompage.

3. Dispositif de tamisage selon la revendication 1 ou 2, caractérisé en ce que les racleurs (6), déplaçables sur le côté de passage (5) de la cloison (3, 3'), présentent un profil hydrodynamique pour la production de coups de pression, sensiblement transversalement à la direction de déplacement.

4. Dispositif de tamisage selon l'une des revendications 1 à 3, caractérisé en ce que la distance (A1) des pales d'écoulement (7, 7'), se trouvant sur le côté d'arrivée (4), par rapport à la cloison (3, 3'), est plus que deux fois supérieure à la distance (A2) des racleurs (6) sur le côté de passage (5), par rapport à la cloison (3, 3').

5. Dispositif de tamisage selon l'une des revendications 1 à 4, caractérisé en ce que les racleurs (6) font partie d'un rotor de racleur (8) et les pales d'écoulement (7, 7') d'un rotor de pales (9).

6. Dispositif de tamisage selon la revendication 5, caractérisé en ce que les deux rotors (8 et 9) sont reliés entre eux et sont entraînés à la même vitesse de rotation.

7. Dispositif de tamisage selon l'une des revendications 1 à 6, caractérisé en ce que la distance (A2) entre la cloison (3, 3') et les racleurs (6) est comprise entre 0,5 et 3 mm.

8. Dispositif de tamisage selon l'une des revendications 1 à 7, caractérisé en ce que la distance (A1) entre les pales d'écoulement (7, 7') et la cloison (3, 3'), est comprise entre 20 et 50 mm.

9. Dispositif de tamisage selon la revendication 1, caractérisé en ce que la cloison (3') a une forme en anneau de cercle et en ce que l'extension radialement extérieure des pales d'écoulement (7') est inférieure au diamètre intérieur de la cloison (3').

10. Dispositif de tamisage selon la revendication 1, caractérisé en ce que les ouvertures (2) constituent un grand nombre de trous cylindriques.

11. Dispositif de tamisage selon la revendication 1, caractérisé en ce que les ouvertures (2) constituent un grand nombre de trous coniques, s'élargissant dans le sens d'écoulement de la suspension.

12. Dispositif de tamisage selon la revendication 1, caractérisé en ce que les ouvertures (2) constituent un grand nombre de fentes.
